# EUROPÄISCHE PATENTSCHRIFT

(11) **EP 2 425 069 B1**
(45) Veröffentlichungstag und Bekanntmachung des Hinweises auf die Patenterteilung: **05.11.2014**
(21) Anmeldenummer: 10714160.8
(22) Anmeldetag: 10.02.2010
(51) Int. Cl.: E04F 15/04, E04D 11/00

(54) **NIVELLIERHILFE FÜR HOLZ-/BALKEN-UNTERKONSTRUKTIONEN INSBESONDERE VON BALKON- UND TERRASSENABDECKUNGEN**
LEVELING AID FOR WOOD/BEAM SUBSTRUCTURES, IN PARTICULAR OF BALCONY AND TERRACE COVERS
DISPOSITIF D'AIDE À LA MISE À NIVEAU POUR DES SUPPORTS EN BOIS/EN POUTRE, NOTAMMENT DE RECOUVREMENTS DE BALCON ET DE TERRASSE

(30) Priorität: 11.02.2009 DE 102009008454
(43) Veröffentlichungstag der Anmeldung: 07.03.2012
(73) Patentinhaber: Reif, Ulrich, 72631 Aichtal (DE)
(72) Erfinder: REIF, Ulrich, 72631 Aichtal (DE); REIF, Dieter, 72667 Schlaitdorf (DE)
(74) Vertreter: Dosterschill, Peter
(86) Internationale Anmeldenummer: PCT/DE2010/000152
(87) Internationale Veröffentlichungsnummer: WO 2010/091666

(56) Entgegenhaltungen:
- EP-A2- 1 741 853
- EP-A2- 1 790 794
- DE-U1-202008 006 944
- US-A- 1 596 039
- US-A- 5 666 769

## Beschreibung

Die Erfindung bezieht sich auf eine Nivellierhilfe für Holz-Balken-Unterkonstruktionen insbesondere von Balkon- und Terrassenabdeckungen auf einem Untergrund gemäß Oberbegriff des Patentanspruchs 1 sowie auf eine Anordnung gemäß Anspruch 15.

Es ist bekannt, als Nivellierhilfe für Holz-Balken-Unterkonstruktionen Unterlagen in verschiedenen Stärken zum Ausgleichen und Nivellieren an den Auflagen unterzulegen. Nachteilig dabei ist die aufwändige Herstellung der Unterlagen, deren zeitaufwändiges Verlegen und der stoßanfällige Aufbau.

Aus dem Gartenkatalog "gard-compact 2008" der Fa. Balteschwiler, CH-5080 Laufenburg (siehe auch unter www.balteschwiler.ch/pdf/gard08/gard-compact, aber auch bei www.osmo.de), ist ein "Nivellierfuß Catstep" entnehmbar, der von unten her in die Unterkonstruktion eingeschlagen wird. Dazu muss die Unterkonstruktion, d. h. der Balken, senkrecht durchgebohrt und konzentrisch zu dieser Bohrung von unten her die sogenannte Rambabuchse, die eine Gewindemutter mit mehreren peripheren axial erweisenden Eindring-Krallen ist, eingeschlagen und dem die Gewindespindel eingeschraubt werden. Die Verstellung erfolgt von oben her mit einem Schraubendreher über die obere Stirnseite der Gewindespindel, also durch die Bohrung hindurch. Nachteilig ist hierbei die aufwändige Montage mit Durchbohren des Balkens und der große Höhenaufbau in Grundstellung. Eine Nivellierung ist nur in Längs- und nicht auch in Querrichtung möglich, da diese Nivellierhilfen jeweils relativ mittig in den Balken eingebracht werden.

Aus DE 20 2008 006 944 U1 sind Auflageprofile für rostartige Strukturen, insbesondere für Bodenbeläge und Wandbeläge aus Holz oder Kunststoff bekannt. Dabei ist ein Lagerschenkel und ein Auflageschenkel mit einem Mittelsteg verbunden, wobei der Auflageschenkel mit abschnittsweise angeordneten Durchbrüchen in Längsrichtung unterbrochen ist.

Aus 1 596 039 A2 ist eine Vorrichtung unter der Bezeichnung Combined Leveling Device And Anchor Plate For Floor Sleepers bekannt. Die bekannte Vorrichtung weist ein im montierten Zustand an einem Balken anliegend befestigtes Halteelement mit einem Innengewinde und eine in diesem schraub-verstellbar geführte Gewindespindel auf.

Aus EP 1 790 794 A2 ist ein Befestigungsteil zur Fixierung von Abdeckpaneelen an bekannt, aus US 5 666 769 A ist ein Supporting Element bekannt und aus EP 1 741 853 A2 ist eine Stütze für Hohlraumböden bekannt.

Ausgehend von diesem Stand der Technik liegt der Erfindung die Aufgabe zugrunde, eine Nivellierhilfe oben genannter Gattung anzugeben, die relativ einfach im Aufbau und einfach herstellbar ist und die eine schnelle und stabile Montage, sowohl im An- als auch im Abbau ermöglicht, ohne größeren, spanabhebenden Eingriff in den Balken einen geringen Höhenaufbau in der Grundstellung und eine optimale Nivellierung auch in Querrichtung erlaubt.

Diese Aufgabe wird durch eine Nivellierhilfe oben genannter Gattung mit den Merkmalen des Anspruchs 1 und eine Anordnung mit den Merkmalen des Anspruchs 15 gelöst. Vorteilhafte Ausgestaltungen sind in den jeweilig rückbezogenen Unteransprüchen gekennzeichnet.

Demgemäß ist das Halteelement der Nivellierhilfe ein Halteblech, das so ausgelegt und mit mindestens einer Schraube am Balken bzw. an der Konstruktion befestigbar ist, dass die Gewindebuchse an einem seitlich zum, am oder unter dem Holz bzw. Balken ab- oder hervorragenden Abschnitt des Halteblechs vorgesehen, bzw. von diesem abgestützt gehalten ist. Die Gewindespindel verläuft somit seitlich außerhalb des Holzes. Es ist also ein verhältnismäßig einfaches Blechteil vorhanden, an dem die in vertikaler Richtung weisende Gewindespindel so angeordnet ist, dass sie außerhalb des Holzes, also außerhalb der entsprechenden Seitenfläche und parallel zu dieser verläuft. Abgesehen davon, dass eine einfache Montage durch vorzugsweise zwei Holzschrauben möglich ist, kann auch die Verstellung gut einsehbar seitlich zum und nicht durch ein schlecht einsehbares Loch im Balken hindurch durchgeführt werden. Es ist somit ein schneller und stabil fixierter Aufbau und entsprechend schneller Abbau möglich, lediglich durch Handhabung zweier Befestigungsschrauben. Abgesehen davon, dass durch die Gewindespindeln eine stufenlose Verstellbarkeit vorhanden ist, durch die in Längsrichtung eine Verstellung bzw. Nivellierung möglich ist, besteht hier auch noch zusätzlich der Vorteil, dass die Auflagepunkte nicht mehr im Wesentlichen mittig an dem Balken vorhanden sind, sondern seitlich außerhalb des Balkens. Hierdurch wird eine sehr stabile Unterkonstruktion erhalten, die sehr hohe Kippmomente aufnehmen kann, da beidseitig der Unterkonstruktion die lastaufnehmenden Gewindespindeln montiert sind, also ein relativ breites Auflager vorhanden ist. Zugleich ist hiermit eine Nivelliermöglichkeit sowohl in Längs- als auch in Querrichtung möglich.

Von Vorteil ist, dass das Halteblech aus einem flach am Holz der Unterkonstruktion anliegenden, in Längsrichtung des Holzes sich erstreckenden Befestigungsabschnitt und einem quer mittig dazu abragendem Stützabschnitt besteht, der die Gewindebuchse trägt. Sind dann noch am Stützabschnitt zwei seitliche, senkrecht zu diesem und parallel zueinander ausgerichtete Winkelteile vorhanden, die (vorzugsweise) in einfacher und vorteilhafter Weise aus dem Blechzuschnitt des Halteblech seitlich hochgebogen und so ausgelegt sind, dass die Winkefteil-Innenkanten in montiertem Zustand als Stütze an den Balkenlängsseiten oder Vertikatfläche anliegen, dann läßt sich insgesamt das Halteblech der erfindungsgemäßen Nivellierhilfe in einfacher Weise aus einem Blechzuschnitt herstellen und ist trotzdem ausreichend steif bzw. kann trotz abragender Position sich ausreichend fest am Balken abstützen, so dass die Gewindespindel ihre Vertikalposition sicher beibehalten kann.
Die Steifigkeit des Halteblechs, insbesondere bezüglich des seitlich abragenden Stützabschnittes ist noch weiter erhöhbar, wenn mittig in Querrichtung eine rinnenförmige Aufwerfung bzw. Hochkantung eingebracht ist, die das gesamte Hatteblech quer durchläuft und die gleichzeitig auch als verringerte Auflagefläche für den Balken wirksam ist.

Um insgesamt eine gleichmäßige und gleichzeitig gut hinterlüftete Auflage des Halteblechs zu ermöglichen, sind rund um die Durchgangslöcher für die Befestigungsschrauben im Halteblech je eine Aus- oder Hochbuchtung zur Aufnahme des Schraubenkopfes vorgesehen, die gleichzeitig eine verkleinerte Auflage darstellen.

Von großem Vorteil, insbesondere fertigungstechnisch ist, dass die Gewindebuchse mittig im Stützabschnitt in Form einer durch Einpressen eingebrachten Aufstülpung mit Innengewinde vorgesehen ist. Hierdurch ist eine größere Gewindehöhe erzielbar, als wenn im relativ dünnen Blechteil nur direkt ein Gewinde eingeschnitten würde

Die erfindungsgemäße Nivellierhilfe kann am Balken der Unterkonstruktion in unterschiedlicher Weise angeordnet werden und zwar sind jeweils mindestens zwei Nivellierhilfen je Balkenseite vorzugsweise nahe den Balkenenden anzubringen, so dass eine Vierpunktauflage vorhanden ist, durch welche sowohl eine Höhen- als auch eine Querausrichtung möglich ist.
Es können jedoch auch auf jeder Seite der Unterkonstruktions-Balken mehrere, d. h. mehr als je zwei Nivellierhilfen vorgesehen sein, wobei diese paarweise gegenüberliegend anordenbar sind oder in halbem Teilungsabstand abwechselnd links/rechts zum Balken, z. B. im Abstand von max. 70 cm. Dabei ist zu verstehen, dass die Breite (Quererstreckung) der in Längsrichtung des Balken zu befestigenden Befestigungsabschnitte der Haltebleche so auszulegen ist, dass diese maximal die Hälfte der Breite des Balkens beträgt so dass zwei Haltebleche gegenüberliegend am Balken befestigbar sind, ohne dass eine störende Überlappung stattfindet

Von besonderem Vorteil ist auch, dass die erfindungsgemäße Nivellierhilfe in ihrer paarweisen Anordnung gleichzeitig eine Verbindung in aufeinander folgender koaxialer Längsrichtung von zwei Unterkonstruktionshölzern in relativ problemloser Weise ermöglicht, also eine sogenannte Stoßverbindung. Dafür werden die miteinander zu verbindenden Balkenteile in die benötigte Position hintereinander mit aneinanderliegenden Stirnflächen (auf Stoß) gebracht, dann die Befestigungsabschnitte der Haltebleche jeweils hälftig z. B. links und rechts auf je einer der dann obenliegenden Fläche je eines der Balkenenden aufliegend festgeschraubt, wie ein Blechriegel, wodurch zwei Riegel nebeneinander Ober insgesamt vier Schrauben die Koppelung realisieren und gleichzeitig die an den Balkenseitenflächen anstehenden Winkelteile der Stützabschnitte ein seitliches Abgleiten verhindern. Die mittige Ausrichtung der Haltebleche zu der stirnseitigen Anlagelinie der beiden zu verbindenden Hölzer wird in vorteilhafter Weise dadurch wesentlich erleichtert, dass im Befestigungsabschnitt auf der Quermittellinie und gleichzeitig mittig zwischen den Befestigungslöchern ein Sichtfenster vorhanden ist, durch welches das Halteblech sich mittig zur Stoßlinie gut sichtbar einfach ausrichten lässt. Ist dann noch das Sichtfenster als Quadrat oder Rhombus so ausgebildet, dass deren Diagonale in der Quer-Mittelachse verläuft dann ist eine mittige Ausrichtung bei der Stoß-Verbindung schnell, sicher und einfach möglich.

In weiterer Ausführungsform kann das Halteblech auch so ausgelegt sein, dass es im Wesentlichen die ganze Breite des Unterkonstruktionsholzes unterspannt, während zu beiden Längsseiten je ein Stützabschnitt quer hervorragt. Es ist somit lediglich ein einziger breiter Befestigungsabschnitt mit zwei Stützabschnitten vorhanden, wobei dann die Winkelteile der Stützabschnitte bzw. die Innenkanten der Winkelteile mit den Auflageflächen des Befestigungsabschnittes eine U-förmige Umklammerung des Holzes bilden. Um dabei jedoch eine sichere Abstützung zu halten, darf bei dieser Ausführungsform die Breitenabmessung des Balkens nicht eine zu große Toleranz aufweisen.

Es besteht auch die Möglichkeit, die Befestigungsabschnitte zweier gegenüber parallel anzuordnender Haltebleche in ihrer Quererstreckung, also ihrer Breite, so auszulegen, dass diese Abschnitte sich in montiertem Zustand überlappen. Hierbei ist dann jedoch zu beachten, dass die Anschraubung durch mittig am Balken anzubringende Schrauben erfolgt und hierfür, insbesondere auch wegen der variablen bzw. sehr hohen Holz-Toleranzen und auch bei der Verwendung für Balken unterschiedlicher Breite, statt einfacher Durchgangsbohrungen nunmehr Querschtitze im Befestigungsabschnitt vorzusehen sind. Es kann aber auch nur eines der beiden Haltebleche einen Befestigungsabschnitt mit Schlitzen aufweisen, während das andere die Grundausführung mit Bohrungen besitzt

In einer weiteren Variante sind der Befestigungsabschnitt und der Stützabschnitt des Haltebleches nicht koplanar gleicher zueinander angeordnet, sondern senkrecht zueinander, wobei dann der Befestigungsabschnitt nicht mehr an der Unterseite des Holzes, sondern an dessen Seitenfläche anzuschrauben ist. Die Winkelteile des Stützabschnittes stützen sich mit ihrer inneren Kante dann auch nicht mehr am Holz, sondern an der seitlich weisenden Oberfläche des Befestigungsabschnittes ab, also Metall auf Metall, so dass nicht zu befürchten ist, dass die schmalen Winkel-Kanten sich zu stark in das Holz eindrücken. Bei dieser Befestigungsweise besteht aber auch die Möglichkeit, die Winkelteile nicht am Stützabschnitt vorzusehen, sondern am Befestigungsabschnitt und zwar so, dass diese dann mit ihren Unterkanten auf der Oberseite des Stützabschnittes aufstehen, so dass der Stützabschnitt selber sich gleichzeitig an den Winkelteilen des Befestigungsabschnittes vertikal abstützt.

Nachfolgend wird die Erfindung anhand von Ausführungsbeispielen unter Bezug auf die Zeichnung näher erläutert. Es zeigen:
- Fig. 1:: eine Perspektivansicht des Halteblechs einer Nivellierhilfe (erste Ausführung).
- Fig. 2:: eine Draufsicht auf das Halteblech nach Fig. 1,
- Fig. 3:: einem Schnittansicht gemäß Pfeil **III** aus Fig. 2,
- Fig. 4:: einen Schnitt gemäß Linie IV - IV aus Fig. 2,
- Fig. 5:: eine Draufsicht auf einen Unterlegteller,
- Fig. 6:: einen Schnitt gemäß Linie VI - VI aus Fig. 5,
- Fig. 7:: eine Anordnung mehrerer Nivellierhilfe paarweise gegenüberliegend,
- Fig. 8:: eine Anordnung mehrerer Nivellierhilfen in Abwechslung links/rechts,
- Fig. 9:: eine unterseitige Ansicht einer Stoßverbindung mit zwei Halteblechen,
- Fig. 10:: einen Schnitt X-X aus Fig. 8,
- Fig. 11:: eine Ansicht von unten eines Haltebleches mit zwei Stützabschnitten (zweite Ausführung),
- Fig. 12:: eine Ansicht von unten einer Nivellierhilfe mit Doppel-Halteblech (dritte Ausführung).
- Fig. 13 bis Fig. 15:: eine Nivellierhilfe mit abgewinkeltem Befestigungsabschnitt und Winkelteilen am Stützabschnitt (vierte Ausführung), und
- Fig. 16 und 17:: eine Nivellierhilfe mit abgewinkeltem Befestigungsabschnitt und Winkelteilen am Befestigungsabschnitt (fünfte Ausführung).

Aus der in **Fig.1** entnehmbaren perspektivischen Darstellung eines Haltebleches 1 einer erfindungsgemäßen Nivellierhilfe ist zu erkennen, dass dieses aus einem länglichen Befestigungsabschnitt 2 und einem mittig quer zu diesem abragenden Stützabschnitt 3 besteht. Den beiden abgerundeten Enden des Befestigungsabschnittes 2 ist jeweils eine Bohrung 4 zugeordnet die jeweils mit einer Ausbuchtung 5 (Sicke, Ausprägung) zur Aufnahme des Kopfes einer Befestigungsschraube und auch gleichzeitig zur Verringerung der Anlagefläche, also als Holzschutz, dient. Quermittig ist eine rinnenförmige Aufwerfung oder Hochkantung 6 zu erkennen, die die gesamte Breite des Halteblechs, also sowohl des Befestigungsabschnittes 2 als auch des Stützabschnittes 3 durchläuft.
Mittig zwischen den Bohrungen 4 ist ein Sichtfenster 7 erkennbar, dessen Funktion in Zusammenhang mit Fig. 9 noch näher beschrieben wird, das hier die Form einer Raute aufweist, deren Längsdiagonale in der Quer-Mittellinie des Halteblechs verläuft.

Achsmittig in dieser Hochkantung 6 und gleichzeitig mittig im Stützabschnitt 3 ist eine Aufstülpung 8 eingearbeitet, die ein Innengewinde 9 besitzt, also eine Aufstülpung mit Innengewinde, die eine Gewindebuchse 10 darstellt.
An den beiden in Längserstreckung des Haltebleches weisenden Seiten des Stützabschnittes 3 ist jeweils ein Winkelteil 12 vorgesehen, das vertikal zur Erstreckung (Ebene) des Haltebleches nach oben abgebogen ist und eine Anlage-Innenkante 13 besitzt.

Insbesondere aus **Fig. 2****,** jedoch auch aus **Fig. 3** und **4** ist zu entnehmen, wie ein Halteblech 1 an einem Balken 14 befestigt ist und zwar so, dass die Winkelteile 12 des Stützabschnittes 3 mit ihrer Innenkante 13 an der Seitenfläche 15 des Balkens 4 anstehen und gleichzeitig das Halteblech insgesamt in seiner Längsausrichtung fixierend.
Mit unterbrochener Linie angedeutet ist hier, also in Fig. 2, ein runder Unterlegteller 18 eingezeichnet (könnte aber auch drei- oder rechteckig sein), dessen KreisMittelpunkt mit demjenigen der Gewindebuchse 10 zusammenfällt. Dieser Unterlegteller ist an seinem Umfang abgeflacht bzw. abgeschnitten, eine Abschnittkante 19 bildend, die im Wesentlichen zusammenfällt mit der inneren Längskante 16 des Befestigungsabschnittes 2 bzw. des gesamten Halteblechs 1, wie insbesondere im Zusammenhang mit Fig. 3 ersichtlich wird.

**Fig. 3** zeigt, wie das Halteblech 1 Ober seinem Befestigungsabschnitt 2 mit Hilfe einer Holzschraube 20 am Balken 14 befestigt ist und zwar anliegend an seiner kreisförmigen Ausbuchtung 5 und an der rinnenförmigen Hochkantung 6 und zugleich abgestützt über die Innenkanten 13 der Winkelteile 12.

Es ist zu erkennen, wie in der Gewindebuchse 10 des Stützabschnittes 3 eine Gewindespindel 22 eingeschraubt vorhanden ist, die im Wesentlichen parallel zur Seitenfläche 15 des Balkens 14 verläuft. Die untere Stirnseite der Gewindespindel 22 stützt sich in dem hier ebenfalls in unterbrochener Linie dargestellten Unterteller 18 ab, wobei diese Abstützung seitlich durch eine ringförmige Ausbuchtung 21 abgesichert ist. Die untere Stirnseite, also die Abstüttstimseite der Gewindespindel 22 ist dabei glatt ausgebildet, während die obere Stirnfläche entsprechende Vorkehrungen zur Aufnahme eines Schraubenschlüssels bzw. eines Schraubendrehers, z. B. Schlitz oder Vierkant- oder Sechskanteinsenkung, besitzt. Selbstverständlich könnte der obere Teil der Gewindespindel auch in Art eines Schraubenkopfes ausgebildet sein, sofern dies die große Nähe zur Seitenfläche des Balkens erlaubt.
Am Unterlegteller 18 ist des Weiteren zu erkennen, dass dessen äußerer Rand 23 zumindest leicht hochgebogen ist, um eine Verletzung des Untergrundes zu verhindern, insbesondere wenn dieser z. B. mit einer Gummi-Schutzmatte ausgelegt ist.
Aus dieser Figur ist auch zu erkennen, dass auch die Mindestaufbauhöhe der Nivellierhilfe durch der Gesamtdicke seines Haltebleches 1 bestimmt wird, nämlich durch die Materialdicke selber und zudem durch die Höhe der scheibenförmigen Ausbuchtung 5 und der Auflage-Hochkantung 6, die an sich gleich hoch sind. Hiermit kann eine sehr geringe Aufbauhöhe von nur z. B. 4 mm in Grundstellung erreicht werden. Durch die gute Abstützung am Untergrund, abgesichert auch durch den Unterlegteller 18 und die Steifigkeit des Stützabschnittes 3 sowie die Abstützung durch die Winkelteile 12, kann zudem eine relativ lange Schraube 20 verwendet und somit ein Stellbereich von ca. 40 mm erhalten werden.

**Fig. 4** zeigt nochmals die Anlage- und Befestigungsweise des Haltebleches1 und zwar die Festschraubung über die Holzschrauben 20 und die Auflage Ober die Ausbuchtungen 5 rund um die Schrauben und die rinnenförmige Hochkantung 6. Auch hier ist die Mindesthöhe bzw. der Höhenabstand 25 zu erkennen sowie der Verstellbereich 26, der davon abhängt, wie stark die untere Stirnseite der Gewindespindel 22 nach unten herausgedreht wird.

**Flg. 5 und 6** zeigen den Unterlegteller 18, mit seiner Abschnittkante 19 und seinem hochgebogenem Rand 23. Des Weiteren ist die ringförmige Ausbuchtung 21 zu erkennen, die eine mittige (Einstell-) Aufnahme für die Gewindespindel 22 bildet. In dieser ist mittig ein kleines Loch 27 vorgesehen, das zum Abfluß eventuell sich ansammelnder Flüssigkeit/Wassers dient Des Weiteren sind in der Fläche des Unterlegtellers 18 mehrere Aussparungen 28 vorgesehen, die hier in Form ovaler Speichen eingezeichnet sind. Diese können aber selbstverständlich auch einfache runde oder trapezförmige Öffnungen oder Öffnungen beliebiger Formgebung sein oder ganz weggelassen werden, da sie lediglich zur Materialreduzierung dienen.

In **Fig.** 7 ist dargestellt, wie an einem Balken 14 einer Terrassenunterkonstruktion jeweils mehrere Nivellierhilfen über deren Haltebleche 1 paarweise so befestigt sind, dass deren Gewindespindeln außerhalb des Balkens jedoch relativ nahe zu dessen Seitenflächen 15 parallel und gleichzeitig vertikal verlaufend angeordnet sind. Zudem ist zu erkennen, wie jedem Halteblech 1 bzw. jedem durch diese gehaltenen Gewindespindel 22 ein Unterfegteller 18 zugeordnet ist und dass die Dimensionierung bzw. Innenkanten oder Abschnitte des Halteblechs und/oder des Untertellers so gewählt worden sind, dass sich die jeweils gegenüberliegend angeordneten Teile nicht berühren bzw. behindern.

**Fig. 8** zeigt ebenfalls eine Anordnung mehrerer Nivellierhilfen an einem Balken 14, wobei hier jedoch die Haltebleche 1 abwechselnd links/rechts des Balkens befestigt sind, wobei sich als vorteilhaft erwiesen hat, bei Balken mit einer Breite von 70 mm, einen Seitenabstand von 70 cm vorzusehen.

**Fig. 9** verdeutlicht, wie ein Balken 14 a mit einem Balken 14 b stirnseitig über zwei Haltebleche koppelbar sind, also eine Balken-Stoßverbindung einfach und sicher herstellbar ist. Dabei werden die beiden Balken längsaxial zueinander ausgerichtet, die Stirnseiten fest aneinander liegend, wonach zuerst das eine dann das andere Halteblech so mittig auf die Stoßverbindung aufgelegt wird, dass die Verbindungslinie durch das jeweilige Sichtfenster 7 in diagonaler Ausrichtung genau sichtbar ist und gleichzeitig die beiden Winkelteile 12 über ihre Innenkanten 13 an den Seitenflächen 15 der beiden Balkenteile satt anliegen. Danach werden die Schraubenlöcher 4, die hier nicht dargestellten Schrauben 20 ins Holz eingeschraubt. Nachdem auf der einen Seite die Befestigung erledigt wurde, wird auf der anderen Stoßseite in gleicher Weise verfahren, so dass die Verbindung Ober zwei insgesamt U-förmig übergreifende Blechriegel und vier Schrauben sicher erfolgt.

**Fig. 10** zeigt einen Vertikalschnitt gemäß Linie X-X aus Fig. 8, die veranschaulicht, wie an der Unterseite des Balkens 14 über Schrauben 20 das Halteblech 1 befestigt ist. Dieses führt die Gewindespindel 22, die im Unterlegteller 18 in der Ringausbuchtung des Tellers 18 sicher einsteht und sich über diese auf dem Untergrund 30 bzw. einer darauf befindlichen Gummi-Schutzmatte 29 abstützt, wobei der aufgebogene Rand 23 vor Verletzung der Schutzmatte 29 schützt. Hier ist auch zu erkennen, dass der Mindestabstand 25 bei Verwendung eines Unterlegtellers selbstverständlich auch dessen Höhe berücksichtigt, also dann eine Mindesthöhe vorhanden ist, die aus der Gesamthöhe des Hatteblechs und der Gesamthöhe des Unterlegteller bzw. dessen Blechdicke nebst Höhe der Ring-Ausbuchtung besteht.

**Fig. 11** zeigt in weiterer Ausführungsform ein Halteblech 31, das aus einem breiten Befestigungsabschnitt 32 besteht, sowie aus zwei Stützabschnitten 3 mit Winkelteilen 12, die sich an den Seitenflächen 15 des Balkens seitlich abstützen. Zudem sind zwei Sichtfenster 7 an der Quer- Mittelachse vorgesehen, so dass ein solches Halteblech 31 auch als Stoßbefestigung zweier Balkenstücke verwendbar ist, wobei dann jedoch vorzugsweise statt zwei mittigen Schrauben vier Schrauben, also an jeder Seite zwei, zu verwenden sind, um die Verbindungssicherheit zu erhöhen.

**Fig.12** zeigt eine auf den ersten Blick ähnliche Ausführungsform wie in Fig. 11, nur dass hier zwei identische Haltebleche 33, 33'vorhanden sind (dritte Ausführung), die so ausgelegt und befestigt sind, dass deren Befestigungsabschnitte 34, 34' einander teilweise überlappen. Dabei sind nicht nur einfache Durchgangsöffnungen für die Schrauben 20 vorgesehen, sondern Schlitze 35, so dass eine Breitenanpassung durch Verschieben zueinander der Befestigungsabschnitte 34, 34' und anschließendes Festziehen der Schrauben 20 möglich ist.

Bei dem in **Fig. 13 bis 15** dargestellten (vierten) Ausführungsbeispiel besitzt nunmehr ein Halteblech 37 einen Befestigungsabschnitt 40, der zum Stützabschnitt 3, der horizontal bzw. in Querrichtung zum Balken 14 verläuft, senkrecht abgebogen und an der Seitenfläche 15 des Balkens 14 anliegend (also vertikal sich erstreckend) festgeschraubt ist. Dabei stützen sich die am Stützabschnitt 3 vorhandenen Winkelteile 12 Ober deren Innenkanten 13 nun nicht mehr am Holz des Balkens, sondern auf der Metall-Oberfläche des Befestigungsabschnittes 40 ab. Bei Verwendung eines Unterlegtellers ist dann selbstverständlich (nur) zumindest dessen Materialdicke mit in die Berechnung der Aufbau- bzw. Mindesthöhe zu berücksichtigen.

Schließlich zeigen **Fig. 16 und 17** eine Nivellierhilfe in fünfter Ausführung und zwar mit einem Halteblech 38, das zwar ebenfalls wie bei der Ausführungsform der Fig. 13 bis 15 einen vertikalen Befestigungsabschnitt 40 besitzt, der also senkrecht zum Stützabschnitt 3 abgebogen und an der Seitenfläche 15 des Balkens 14 angeschraubt ist. Jedoch sind in dieser Ausführungsform die Winkelteile 12 nicht durch Aufbiegen von Seitenlappen des Stützabschnittes 3 vorgesehen, sondern durch entsprechendes Aufbiegen von Seitenlappen des Befestigungsabschnittes 40, so dass hier statt am Befestigungsabschnitt anliegende Innenkanten nunmehr am Stützabschnitt 3 an- bzw. aufliegende Unterkanten 39 vorgesehen sind.

**Bezugszeichenliste**

| | | | |
|---|---|---|---|
| 1. | Halteblech | 32. | Befestigungsabschnitt |
| 2. | Befestigungsabschnitt (horizontal) | 33. | Halteblech(dritte Ausführung) |
| 3. | Stützabschnitt | 34. | Befestigungsabschnitt |
| 4. | Bohrung | 35. | Schlitz |
| 5. | Ausbuchtung | 36. | Stoß-Linie |
| 6. | Aufwerfung/ Hochkantung | 37. | Halteblech (vierte Ausführung) |
| 7. | Sichtfenster | 38. | Halteblech (fünfte Ausführung) |
| 8. | Aufstülpung | 39. | (Anlage-) Unterkante |
| 9. | Innengewinde | 40. | Befestigungsabschnitt (vertikal) |
| 10. | Gewindebuchse | | |
| 11. | --- | | |
| 12. | Winkelteil | | |
| 13. | (Anlage-) Innenkante | | |
| 14. | Balken (Unterkonstruktion) | | |
| 15. | Seitenfläche (Balken-) | | |
| 16. | innere Längskante | | |
| 17. | --- | | |
| 18. | Unterlegteller | | |
| 19. | Abschnittkante | | |
| 20. | (Holz-) Schraube | | |
| 21. | (Ring-) Ausbuchtung | | |
| 22. | Gewindespindel | | |
| 23. | Rand | | |
| 24. | (Einstell-) Aufnahme | | |
| 25. | Höhenabstand (Mindesthöhe) | | |
| 26. | Verstellbereich | | |
| 27. | Loch | | |
| 28. | Aussparung | | |
| 29. | Gummi-Schutzmatte | | |
| 30. | Untergrund | | |
| 31. | Halteblech (zweite Ausführung) | | |

## Patentansprüche

1. Nivellierhilfe für Holz-/Balken-Unterkonstruktionen insbesondere von Balkon-und Terrassenabdeckungen, mit einem in montiertem Zustand am Holz/Balken anliegend befestigten Halteelement mit einer Gewindebuchse (10) und einer in dieser schraub-verstellbar geführten Gewindespindel (22),
- wobei das Halteelement ein Halteblech (1, 31, 33, 37, 38) ist, das mit mindestens einer Schraube (20) am Balken (14) befestigbar ist,
- wobei die Gewindebuchse (10) an einem seitlich zum, am oder unter dem Balken (14) ab- oder hervorragenden Stützabschnitt (3) des Haltebleches (1, 31, 33, 37, 38) vorgesehen ist und die Gewindespindel (22) somit außerhalb des Holzes oder Balkens (14) verläuft,
**dadurch gekennzeichnet,**
**dass** das Halteblech (1, 31, 33, 37, 38) aus einem flach am Balken (14) an-liegenden und in dessen Längsrichtung sich erstreckenden Befestigungsab-schnitt (2, 32, 34) und aus einem quer mittig dazu abragenden Stützabschnitt (3) mit der Gewindebuchse (10) besteht.

2. Nivellierhilfe nach Anspruch 1, **dadurch gekennzeichnet, dass** zwischen Stützabschnitt (3) des Haltebleches und Seitenflächen (15) des Balkens (14) zwei seitliche, senkrecht zu diesen und parallel zueinander ausgerichtete Winkelteile (12) wirksam sind, dass die Winkelteile (12) Teile des Stützabschnittes (3) oder des Befestigungsabschnittes sind, aus einem Blechzu-schnitt des Haltebleches senkrecht hochgebogen und so ausgelegt sind, dass die Innenkanten (13) der Winkelteile (12) oder eine Unterkante (39) der Winkelteile (12) in montiertem Zustand als Stütze an der entsprechenden Vertikalfläche anliegen.

3. Nivellierhilfe nach einem der vorstehenden Ansprüche, **dadurch gekennzeichnet, dass** das Halteblech in Längsrichtung mindestens zwei Bohrungen (4) als Durchgangslöcher für die Schrauben (20) aufweist, wobei diesen jeweils eine Ausbuchtung (5) zur Aufnahme des Schraubenkopfes und als verkleinerte Auflage konzentrisch zugeordnet ist.

4. Nivellierhilfe nach einem der vorstehenden Ansprüche, **dadurch gekennzeichnet, dass** im Stützabschnitt (3) die Gewindebuchse (10) in Form einer durch Einpressen eingebrachten Aufstülpung (8) mit Innengewinde (9) vorgesehen ist

5. Nivellierhilfe nach einem der Ansprüche 2 bis 4, **dadurch gekennzeichnet, dass** die Gewindebuchse (10) mittig zwischen den Winkelteilen (12) vorgesehen ist.

6. Nivellierhilfe nach einem der vorstehenden Ansprüche, **dadurch gekennzeichnet, dass** im Halteblech (1, 31, 33) mittig in Querrichtung eine rinnenförmige Hochkantung (6) als Auflage für den Balken und als Biegeverstärkung eingebracht ist.

7. Nivellierhilfe nach einem der Ansprüche 3 bis 6, **dadurch gekennzeichnet, dass** im Befestigungsabschnitt des Haltebleches mittig zwischen den Bohrungen (4) zumindest ein Sichtfenster (7) eingebracht ist, und dass das Sichtfenster (7) z. B. die Form eines Kreises, eines Quadrates oder einer Raute besitzt und mit dessen oder deren Diagonalen im Verlauf der QuerMittelachse ausgerichtet ist.

8. Nivellierhilfe nach einem der Ansprüche 2 bis 7, **dadurch gekennzeichnet, dass** der Abstand zwischen einer Innen-Längskante (16) des Halteblechs (1) und einer Anlagenkante (13) der Winkelteile (12) maximal die halbe Breite des abzustützenden Balkens (14) beträgt.

9. Nivellierhilfe nach einem der Ansprüche 2 bis 8, **dadurch gekennzeichnet, dass** am Befestigungsabschnitt des Haltebleches an beiden Längskanten je ein mittig quer abragender Stützabschnitt (3) mit einer Gewindebuchse (10) vorgesehen ist, und dass der Abstand zwischen Innenkanten (13) der Winkelteile (12) des Stützabschnittes (3) cirka gleich der Breite des zu umgreifenden Balkens (14) ist.

10. Nivellierhilfe nach einem der vorstehenden Ansprüche, **dadurch gekennzeichnet, dass** der Befestigungsabschnitt des Haltebleches aus zwei sich quer zusammenschiebend überlappenden Teilen (34, 34') besteht, von denen mindestens einer statt einer Durchgangsbohrung für die Schrauben (20) ein Langloch oder einen Schlitz (35) aufweist.

11. Nivellierhilfe nach einem der vorstehenden Ansprüche, **dadurch gekennzeichnet, dass** der Stützabschnitt (3) zum Befestigungsabschnitt senkrecht angeordnet ist bzw. zu diesem abgebogen ist und eine Befestigung an einer vertikalen Seitenfläche (15) des Balkens (14) bildet.

12. Nivellierhilfe nach einem der Ansprüche 2 bis 11, **dadurch gekennzeichnet, dass** sich die Winkelteile (12) am Stützabschnitt (3) befinden und sich mit ihren Innenkanten (13) am Befestigungsabschnitt abstützen oder dass sich die Winkelteile (12) am Befestigungsabschnitt befinden und sich mit ihren Unterkanten (39) am Stützabschnitt (3) abstützen.

13. Nivellierhilfe nach einem der vorstehenden Ansprüche, **dadurch gekennzeichnet, dass** ein Unterlegteller (18) vorgesehen ist, der eine mittige ringförmige Ausbuchtung (21) zur abstützenden Aufnahme eines unteren Aufstütz-Stirnendes der Gewindespindel (22) besitzt und an seinem Außenrand (23) zumindest leicht nach oben gebogen ist, in die gleiche Richtung wie die Ausbuchtung (21).

14. Nivellierhilfe nach Anspruch 13, **dadurch gekennzeichnet, dass** der Unterlegteller (18) einen sehnenförmigen Abschnitt besitzt und der Abstand zwischen einer Abschnitt-Kante (19) und dem Mittelpunkt des Unterlegtellers cirka gleich ist dem Abstand der Gewindebuchse (10) zur Innen-Längskante (16) des Befestigungsteiles (2) des Halteblechs.

15. Anordnung zur Niveauausrichtung von Holz-/Balken-Unterkonstruktionen insbesondere von Balkon- und Terrassenabdeckungen im Freien, wobei jeweils beidseitig eines Balkens (14) unter diesem zumindest teilweise seitlich abragend mindestens zwei Nivellierhilfen gemäß Ansprüchen 1 - 14 vorgesehen sind, wobei jeweils mehrere Nivellierhilfen je paarweise gegenüberliegend am Balken (14) vorgesehen sind oder abwechselnd links/rechts zum Balken angebracht sind.

16. Anordnung nach Anspruch 15, **dadurch gekennzeichnet, dass** eine StoßVerbindung zweier Balkenstücke (14 a, 14 b) durch zwei paarweise gegenüberliegend und mittensymmetrisch angebrachte Nivellierhilfen vorgesehen ist, und dass durch Sichtfenster (7) der Nivellierhilfen jeweils eine Stoß-Verbindungslinie (36) erkennbar ist.

## Claims

1. Levelling aid for wood/beam substructures, in particular of balcony and terrace covers, having a holding element which is fastened lying in the mounted state against the wood/beam and has a threaded bushing (10) and a threaded spindle (22) which is screw-adjustably guided therein,
- wherein the holding element is a holding plate (1, 31, 33, 37, 38) which can be fastened to the beam (14) by at least one screw (20),
- wherein the threaded bushing (10) is provided on a support portion (3) of the holding plate (1, 31, 33, 37, 38), which protrudes laterally with respect to, on or underneath the beam (14), and the threaded spindle (22) thus extends outside the wood or beam (14),
**characterised in that**
the holding plate (1, 31, 33, 37, 38) consists of a fastening portion (2, 32, 34) which lies flatly against the beam (14) and extends in the longitudinal direction thereof, and of a support portion (3) which protrudes transversely centrally thereto and has the threaded bushing (10).

2. Levelling aid as claimed in claim 1, **characterised in that** effective between the support portion (3) of the holding plate and lateral surfaces (15) of the beam (14) are two lateral angle parts (12) which are oriented perpendicularly thereto and in parallel with one another, that the angle parts (12) are parts of the support portion (3) or of the fastening portion, are bent vertically upwards from a sheet metal blank of the holding plate and are designed in such a manner that the inner edges (13) of the angle parts (12) or a lower edge (39) of the angle parts (12) lie in the mounted state as a support against the corresponding vertical surface.

3. Levelling aid as claimed in any one of the preceding claims, **characterised in that** the holding plate comprises in the longitudinal direction at least two bores (4) as through-holes for the screws (20), wherein said through-holes are each concentrically allocated a projection (5) for receiving the screw head and as a reduced-size support.

4. Levelling aid as claimed in any one of the preceding claims, **characterised in that** in the support portion (3) the threaded bushing (10) is provided in the form of a drawn portion (8), introduced by pressing-in, with an internal thread (9).

5. Levelling aid as claimed in any one of claims 2 to 4, **characterised in that** the threaded bushing (10) is provided centrally between the angle parts (12).

6. Levelling aid as claimed in any one of the preceding claims, **characterised in that** a channel-shaped elevation (6) is introduced centrally in the transverse direction in the holding plate (1, 31, 33) as a support for the beam and as bending reinforcement.

7. Levelling aid as claimed in any one of claims 3 to 6, **characterised in that** at least one viewing window (7) is introduced centrally in the fastening portion of the holding plate centrally between the bores (4), and that the viewing window (7) is in the form of e.g. a circle, a square or a diamond and is oriented with the diagonal thereof in the course of the transverse central axis.

8. Levelling aid as claimed in any one of claims 2 to 7, **characterised in that** the spacing between an inner longitudinal edge (16) of the holding plate (1) and a abutment edge (13) of the angle parts (12) is at most half the width of the beam (14) to be supported.

9. Levelling aid as claimed in any one of claims 2 to 8, **characterised in that** provided on the fastening portion of the holding plate on both longitudinal edges is a respective centrally transversely protruding support portion (3) having a threaded bushing (10), and that the spacing between inner edges (13) of the angle parts (12) of the support portion (3) is approximately equal to the width of the beam (14) to be enclosed.

10. Levelling aid as claimed in any one of the preceding claims, **characterised in that** the fastening portion of the holding plate consists of two parts (34, 34') which overlap when pushed transversely together, of which at least one comprises an elongate hole or a slot (35) instead of a through-bore for the screws (20).

11. Levelling aid as claimed in any one of the preceding claims, **characterised in that** the support portion (3) is arranged perpendicularly with respect to the fastening portion or is bent with respect thereto and forms an attachment to a vertical lateral surface (15) of the beam (14).

12. Levelling aid as claimed in any one of claims 2 to 11, **characterised in that** the angle parts (12) are located on the support portion (3) and are supported with their inner edges (13) on the fastening portion, or that the angle parts (12) are located on the fastening portion and are supported with their lower edges (39) on the support portion (3).

13. Levelling aid as claimed in any one of the preceding claims, **characterised in that** a washer (18) is provided which comprises a central annular projection (21) for supportively receiving a lower support front end of the threaded spindle (22) and is at least slightly bent upwards at its outer edge (23), in the same direction as the projection (21).

14. Levelling aid as claimed in claim 13, **characterised in that** the washer (18) comprises a chordal portion and the spacing between a portion edge (19) and the centre point of the washer is approximately equal to the spacing between the threaded bushing (10) and the inner longitudinal edge (16) of the fastening part (2) of the holding plate.

15. Arrangement for levelling orientation of wood/beam substructures, in particular of balcony and terrace covers outdoors, wherein in each case on both sides of a beam (14) at least two levelling aids as claimed in claims 1-14 are provided underneath said beam protruding at least partially in a lateral manner, wherein in each case a plurality of levelling aids are each provided in pairs opposite one another on the beam (14) or are provided alternating to the left and right of the beam.

16. Arrangement as claimed in claim 15, **characterised in that** a butt joint of two beam pieces (14 a, 14 b) is provided by means of two levelling aids which are attached in pairs opposite one another and in a centrally symmetrical manner, and that in each case a butt joint line (36) is visible through viewing windows (7) of the levelling aids.

## Revendications

1. Dispositif d'aide à la mise à niveau pour des supports en bois/en poutre, en particulier de recouvrements de balcon et de terrasse, comprenant un élément de retenue fixé à l'état monté de manière à reposer contre le bois/la poutre, avec une douille taraudée (10) et une broche filetée (22) guidée dans celle-ci de manière ajustable par vissage,
- dans lequel l'élément de retenue est une tôle de retenue (1, 31, 33, 37, 38), qui peut être fixée avec au moins une vis (20) sur la poutre (14),
- dans lequel la douille taraudée (10) est prévue sur une section d'appui (3) de la tôle de retenue (1, 31, 33, 37, 38) dépassant ou faisant saillie latéralement de ou sous la poutre (14) et la broche filetée (22) s'étendant ainsi hors du bois ou de la poutre (14),
**caractérisé par le fait que** la tôle de retenue (1, 31, 33, 37, 38) est constituée d'une section de fixation (2, 32, 34) fixée à plat sur la poutre (14) et s'étendant dans sa direction longitudinale et d'une section d'appui (3) en dépassant au centre transversalement avec la douille taraudée (10).

2. Dispositif d'aide à la mise à niveau selon la revendication 1, **caractérisé par le fait que**, entre la section d'appui (3) de la tôle de retenue et les surfaces latérales (15) de la poutre (14), deux pièces en équerre (12) latérales orientées perpendiculaires à celles-ci et parallèles entre elles sont opérationnelles, que les pièces en équerre (12) sont des éléments de la section d'appui (3) ou de la section de fixation, sont relevées perpendiculairement à partir d'un flan de tôle de la tôle de retenue et sont conçues de telle sorte que les arêtes internes (13) des pièces en équerre (12) ou une arête inférieure (39) des pièces en équerre (12) reposent à l'état monté en tant que support sur la surface verticale correspondante.

3. Dispositif d'aide à la mise à niveau selon l'une des revendications précédentes, **caractérisé par le fait que** la tôle de retenue présente dans la direction longitudinale au moins deux alésages (4) en tant que trous traversants pour les vis (20), un renflement (5) étant respectivement affecté de manière concentrique à ceux-ci pour la réception de la tête de vis et en tant que support réduit.

4. Dispositif d'aide à la mise à niveau selon l'une des revendications précédentes, **caractérisé par le fait que**, dans la section d'appui (3), la douille taraudée (10) est prévue sous la forme d'un perçage (8) effectué par enfoncement avec un filetage intérieur (9).

5. Dispositif d'aide à la mise à niveau selon l'une des revendications 2 à 4, **caractérisé par le fait que** la douille taraudée (10) est prévue au centre entre les pièces en équerre (12).

6. Dispositif d'aide à la mise à niveau selon l'une des revendications précédentes, **caractérisé par le fait qu'**un chant en forme de goulotte (6) est intégré dans la tôle de retenue (1, 31, 33) au centre dans le sens transversal en tant que support pour la poutre et en tant que renfort de flexion.

7. Dispositif d'aide à la mise à niveau selon l'une des revendications 3 à 6, **caractérisé par le fait que** dans la section de fixation de la tôle de retenue, au moins une fenêtre d'observation (7) est intégrée au centre entre les alésages (4) et que la fenêtre d'observation (7) possède par exemple la forme d'un cercle, d'un carré ou d'un losange et est orientée avec ses diagonales dans le sens de l'axe central transversal.

8. Dispositif d'aide à la mise à niveau selon l'une des revendications 2 à 7, **caractérisé par le fait que** la distance entre une arête longitudinale intérieure (16) de la tôle de retenue (1) et une arête de contact (13) des pièces en équerre (12) représente au maximum la moitié de la largeur de la poutre d'appui (14).

9. Dispositif d'aide à la mise à niveau selon l'une des revendications 2 à 8, **caractérisé par le fait que** une section d'appui (3) dépassant au centre transversalement, sur la section de fixation de la tôle de retenue sur chacune des deux arêtes longitudinales, est pourvue d'une douille taraudée (10), et que la distance entre des arêtes intérieures (13) des pièces en équerre (12) de la section d'appui (3) est approximativement égale à la largeur de la poutre à saisir (14).

10. Dispositif d'aide à la mise à niveau selon l'une des revendications précédentes, **caractérisé par le fait que** la section de fixation de la tôle de retenue est constituée de deux éléments se chevauchant en se télescopant transversalement (34, 34'), dont au moins un présente un trou longitudinal ou une fente (35) au lieu d'un alésage traversant pour les vis (20).

11. Dispositif d'aide à la mise à niveau selon l'une des revendications précédentes, **caractérisé par le fait que** la section d'appui (3) est disposée perpendiculaire à la section de fixation ou est pliée par rapport à cette dernière et forme une fixation sur une surface latérale verticale (15) de la poutre (14).

12. Dispositif d'aide à la mise à niveau selon l'une des revendications 2 à 11, **caractérisé par le fait que** les pièces en équerre (12) se trouvent sur la section d'appui (3) et s'appuient avec leurs arêtes intérieures (13) sur la section de fixation ou que les pièces en équerre (12) se trouvent sur la section de fixation et s'appuient avec leurs arêtes inférieures (39) sur la section d'appui (3).

13. Dispositif d'aide à la mise à niveau selon l'une des revendications précédentes, **caractérisé par le fait qu'**une rondelle (18) est prévue, qui possède un renflement (21) central annulaire pour la réception d'appui d'une extrémité frontale de support inférieure de la broche filetée (22) et est pliée au moins légèrement vers le haut sur son bord extérieur (23), dans la même direction que le renflement (21).

14. Dispositif d'aide à la mise à niveau selon la revendication 13, **caractérisé par le fait que** la rondelle (18) possède une section en forme de corde et la distance entre une arête de section (19) et le centre de la rondelle est approximativement égale à la distance entre la douille taraudée (10) et l'arête longitudinale intérieure (16) de l'élément de fixation (2) de la tôle de retenue.

15. Disposition pour l'orientation de niveau de supports en bois/en poutre, en particulier de recouvrements de balcon et de terrasse à l'extérieur, au moins deux dispositifs d'aide à la mise à niveau selon les revendications 1 à 14 étant prévus respectivement des deux côtés d'une poutre (14), dépassant au moins partiellement latéralement sous cette dernière, plusieurs paires d'aide à la mise à niveau étant prévues respectivement en regard sur la poutre (14) ou étant placées en alternance à gauche/à droite de la poutre.

16. Dispositif selon la revendication 15, **caractérisé par le fait qu'**un aboutage de deux éléments de poutre (14a, 14b) est prévu au moyen de deux dispositifs d'aide à la mise à niveau installés en regard par paires et de manière centrée et symétrique, et qu'une ligne d'aboutage (36) est identifiable respectivement par des fenêtres d'observation (7) des dispositifs d'aide à la mise à niveau.
